# EUROPÄISCHE PATENTSCHRIFT

(11) **EP 1 459 658 B1**
(45) Veröffentlichungstag und Bekanntmachung des Hinweises auf die Patenterteilung: **31.05.2006**
(21) Anmeldenummer: 04005759.8
(22) Anmeldetag: 11.03.2004
(51) Int. Cl.: A47F 7/14

(54) **Wechselhalterung für Dokumente**
Document holder
Dispositif porte-documents

(30) Priorität: 20.03.2003 DE 20304463 U
(43) Veröffentlichungstag der Anmeldung: 22.09.2004
(73) Patentinhaber: Euratio CPS GmbH, 60528 Frankfurt (DE)
(72) Erfinder: Tauscher, Franz, 60528 Frankfurt/Main (DE)
(74) Vertreter: Becker, Bernd

(56) Entgegenhaltungen:
- DE-A- 2 452 251
- DE-A- 3 517 323
- DE-A- 4 327 847
- GB-A- 2 182 479
- US-A- 4 745 695
- US-A- 5 351 813
- US-B1- 6 338 215

## Beschreibung

Die Erfindung bezieht sich auf eine Wechselhalterung für Dokumente in Form von Fotografien, Bildern, Postern, Urkunden und dergleichen, mit einer Grundplatte, auf der mittels Distanzsockeln einzelne Dokumentträger befestigt sind, in die die Dokumente eingesetzt sind.

Derartige Dokumente, wie Fotografien, Bilder, Poster, Urkunden, Grafiken, Zeichnungen usw., werden üblicherweise in Bilderrahmen eingelegt und diese dann an einer Wand aufgehängt. Meistens besitzen die Bilderrahmen eine durchsichtige Glas- oder Kunststoffscheibe. Oftmals hat ein Bilderrahmen auch einen Standfuß, um den Bilderrahmen beispielsweise auf einem Schreibtisch zu platzieren. Darüber hinaus werden solche Dokumente häufig in durchsichtige Präsentationsmappen oder - hüllen eingelegt. In die Bilderrahmen können durch Einfügen von Passepartouts mit mehreren Ausschnitten auch mehrere solcher Dokumente eingebracht werden. Die Erzielung einer ästhetischen Wirkung und Vielfalt ist hierbei jedoch begrenzt.

Die DE 35 17 323 A1 offenbart eine Vorrichtung zum Befestigen eines als Profilschiene ausgebildeten Halters für Informationsträger an einer Lochplatte, wobei in den Halter beidseitig über Tragstangen und Grundkörper mit der Lochplatte verbundene Schienen eingeschoben sind und die Profilschiene als Auszeichnungsschiene zur Halterung von Papierstreifen mit Preisangaben dient.

Im Weiteren zeigt die DE 43 27 847 A1 ein Wandelement zur Präsentation von Waren und/oder Druckerzeugnissen, an dem eine Halterung lösbar befestigt ist, indem sie sich in mindestens zwei sich durch eine Oberfläche erstreckenden Schlitzen abstützt.

Aus der US 5 351 813 A ist eine Halteeinrichtung für relativ kleine Gegenstände bekannt, die eine im Wesentlichen flexible Grundplatte mit Befestigungsmitteln zur Festlegung auf einer vertikalen Oberfläche, beispielsweise einer Kühlschranktür, umfasst. Ein Lager- oder Anzeigefach ist über Befestigungselemente lösbar mit der Grundplatte verbunden.

Schließlich offenbart die US 4 745 695 A eine Informationsträger-Halteschiene mit einer Rückwand und einer unter Bildung einer oben offenen Tasche mit der Rückwand verbundenen durchsichtigen Vorderwand, wobei die Rückwand und die Vorderwand unter Spannung aneinander liegen. Zur Befestigung der Informationsträger-Halteschiene an einem Regalboden ist ein Klebeband vorgesehen.

Ferner beschreibt die US 6 338 215 B1 eine Wechselhalterung für Dokumente in Form von Fotografien, Bildern, Postern, Urkunden und dergleichen, wobei mittels Distanzsockeln einzelne Dokumentträger miteinander befestigt sind, in die die Dokumente eingesetzt sind.

Es ist Aufgabe der Erfindung, eine Wechselhalterung für Dokumente der eingangs genannten Art zu schaffen, die in Form einer Verbundpräsentation vielfältig verwendbar und gestaltungsfähig ist, mit der hochwertige ästhetische Effekte erzielt werden können und die kostengünstig aufgebaut ist.

Erfindungsgemäß wird die Aufgabe dadurch gelöst, dass die Distanzsockel eine unterschiedliche Höhe aufweisen und die Dokumentträger sich teilweise gegenseitig überlappen, wobei jeweils ein Distanzsockel zwischen der Grundplatte und jeweils einem der Dokumentträger angeordnet ist.

Aufgrund dieser Maßnahmen können unterschiedliche Dokumente, wie Fotografien, Bilder, Poster, Urkunden, Grafiken, Zeichnungen und dergleichen auf ästhetische Weise verschiedenartig in der Wechselhalterung angeordnet werden. Die Dokumente können z.B. nach farblichen, gestalterischen und/oder themenabhängigen Gesichtspunkten ausgewählt und miteinander kombiniert werden. Dadurch entstehen eine Vielzahl von ideellen, ästhetischen und dekorativen Kollektions-, Galerie- und/oder Collage-Effekten, die den Betrachter ansprechen. Die Wechselhalterung ist vielfältig im privaten Bereich, z.B. für Erinnerungsfotos, Familiengalerien, Foto-Studien, Motivsammlungen usw., einsetzbar. Darüber hinaus ist auch eine gewerbliche oder institutionelle Anwendbarkeit der Wechselhalterung gegeben, beispielsweise für Geschäftspräsentationen, Messen, Ausstellungen, Archive usw.. Dadurch, dass die Distanzsockel eine unterschiedliche Höhe aufweisen und sich die Dokumentträger gegenseitig teilweise räumlich überlappen, wird ein besonderer dreidimensionaler Eindruck, also eine Tiefenwirkung der Wechselhalterung erzeugt.

Nach einer weiteren Ausgestaltung der Erfindung sind die Dokumentträger mit den Distanzsockeln nach formalästhetischen Gesichtspunkten regelmäßig oder unregelmäßig verteilt auf der Grundplatte angeordnet. In Abhängigkeit von der zu erzielenden Wirkung auf die Betrachter sind die Dokumentträger mit den Distanzsockeln symmetrisch, unsymmetrisch oder rasterartig verteilt auf der Grundplatte angeordnet.

Eine weitere vorteilhafte Gestaltungsmöglichkeit der Wechselhalterung ergibt sich, indem die auf der Grundplatte angebrachten Dokumentträger gleiche oder unterschiedliche Größenformate aufweisen. Hierdurch wird demgemäss ein ansprechender visueller Effekt erzielt. Hoch- und querformatige Dokumente können abwechslungsreich in der Wechselhalterung angeordnet werden.

Ferner sind bevorzugt die Dokumentträger nach Art einer Einlegemappe ausgebildet. Dadurch kann das jeweilige Dokument in den gewünschten Dokumentträger eingeschoben werden, der dann das Dokument selbsttätig verklemmt und hält.

Nach einer Weiterbildung der erfindungsgemäßen Lösung sind die Distanzsockel zwischen der Grundplatte und den Dokumentträgern verklebt, verschweißt, verschraubt oder verklipst befestigt. Eine lösbare Verbindung der Distanzsockel mit der Grundplatte und den Dokumentträgern, beispielsweise durch Klipsverbindungen, hat den Vorteil, dass die Dokumentträger je nach Bedarf und beabsichtigter ästhetischer Wirkung beliebig auf der Grundplatte angeordnet und ausgetauscht werden können, wodurch die Wechselhalterung in ihrer Gestalt jederzeit verändert werden kann. Bei einer nicht lösbaren Verbindung liegt eine Ein-Stück-Wechselhalterung vor, die leicht handhabbar ist.

Zur Steigerung der ästhetischen Wirkung der Wechselhalterung bestehen die Dokumentträger, die Distanzsockel und die Grundplatte aus einem durchsichtigen Material. Zweckmäßigerweise ist das durchsichtige Material ein Glas- oder Kunststoff-Werkstoff.

Zur Erzielung eines möglichst einheitlich wirkenden Gesamteindrucks der Wechselhalterung sind bevorzugt die Dokumentträger, die Distanzsockel und die Grundplatte rechteckförmig ausgebildet.

Um die Wechselhalterung an einer Wand befestigen zu können, ist die Grundplatte mit mindestens einer Aufhängung versehen. In einen in die Wand eingebrachten Haken oder dergleichen ist die Aufhängung einhängbar. Bevorzugt ist die Grundplatte bei rechteckförmiger Ausführung mit zwei Aufhängungen versehen, die im Bereich benachbarter Ecken der Grundplatte angeordnet sind. Je nach gewählter Aufhängung kann dadurch ein Hochformat-Dokumentträger zu einem Querformat-Dokumentträger oder umgekehrt gewandelt werden. Um eine von der Herstellung einfache Aufhängung bereitzustellen, ist nach einer weiteren Ausgestaltung der Erfindung die Aufhängung als Loch-Auslassung in der Grundplatte ausgebildet.

Bei einer relativ kleinen Wechselhalterung ist vorteilhafterweise die Grundplatte mit einem Standfuß versehen. Dadurch kann die Wechselhalterung auf eine Platte, einen Tisch usw. aufgestellt werden.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der vorliegenden Erfindung ist nur durch die Schutzansprüche definiert.

Die Erfindung wird in der nachfolgenden Beschreibung anhand von Ausführungsbeispielen, die in den Zeichnungen dargestellt sind, näher erläutert. Es zeigen:
- Fig. 1: eine Draufsicht auf eine Grundplatte einer erfindungsgemäßen Wechselhalterung,
- Fig. 2: eine Draufsicht auf einen Dokumentträger im Querformat im vergrößerten Maßstab für die Wechselhalterung,
- Fig. 3: eine Darstellung eines Dokumentträgers im Hochformat,
- Fig. 4: eine Vorderansicht der Wechselhalterung in einer ersten Ausführungsform,
- Fig. 5: eine Vorderansicht der Wechselhalterung in einer zweiten Ausführungsform und
- Fig. 6: eine Seitenansicht der Wechselhalterung nach Fig. 4.

Die Wechselhalterung 1 nach den Fig. 4, 5 und 6 umfasst eine in Fig. 1 gezeigte Grundplatte 2, die eine quadratische Form aufweist. Beliebige andere geometrische Formen der Grundplatte 2 sind selbstverständlich möglich. Die Grundplatte 2 besitzt im Bereich zweier benachbarter Ecken jeweils eine als Loch-Auslassung ausgebildete Aufhängung 3, um die Wechselhalterung 1 an einem Wandhaken aufhängen zu können. Auf der Grundplatte 2 sind mehrere Distanzsockel 4 unterschiedlicher Höhe befestigt, z.B. durch Verkleben, Verschweißen, Verschrauben oder mittels Klipsverbindungen. Auf jedem Distanzsockel 4 ist ein Dokumentträger 5 durch Verkleben, Verschweißen, Verschrauben oder mittels Klipsverbindungen festgelegt, der nach Art einer Einlegemappe gemäss den Fig. 2 und 3 ausgebildet ist, wodurch sich eine Rückseite und eine Deckseite ergeben, die an einer in der Fig. 2 links gezeigten Seite wie ein Buchrücken miteinander verbunden sind und unter einer leichten Vorspannung aneinanderliegen. In den Dokumentträger 5 ist ein beliebiges Dokument 6 klemmend eingelegt, das schematisch als Strich-Punkt-Strich-Linie dargestellt ist. Die Dokumentträger 5, die Distanzsockel 4 und die Grundplatte 2 bestehen aus einem durchsichtigen KunststoffMaterial, z.B. aus Polystyren, durch das ein besonders ansprechender ästhetischer Effekt der Wechselhalterung 1 erzielt wird.

Die Wechselhalterung 1 gemäss Fig. 4 besteht aus der Grundplatte 2, auf der mittels der Distanzsockel 4 eine Mehrzahl von Dokumentträgern 5 befestigt sind. Aufgrund der unterschiedlichen Höhe der Distanzsockel 4 liegen die Dokumentträger 5 in unterschiedlichen Ebenen und überlappen sich teilweise gegenseitig, wie dies auch aus Fig. 6 zu ersehen ist. Die Dokumentträger 5 sind von gleichem Größenformat und unregelmäßig auf der Grundplatte 2 angeordnet.

Die in Fig. 5 dargestellte Wechselhalterung 1 hingegen besteht aus einer Vielzahl von Dokumentträgern 5, die unterschiedliche Größenformate aufweisen und asymmetrisch auf dem Grundplatte 2 angeordnet sind. Die Dokumentträger 5 besitzen eine rechteckige Form. Grundsätzlich können die Dokumentträger 5 aber auch andere geometrische Formen, wie beispielsweise quadratisch oder rund, aufweisen.

## Patentansprüche

1. Wechselhalterung für Dokumente (6) in Form von Fotografien, Bildern, Postern, Urkunden und dergleichen, mit einer Grundplatte (2), auf der mittels Distanzsockeln (4) einzelne Dokumentträger (5) befestigt sind, in die die Dokumente(6) eingesetzt sind, **dadurch gekennzeichnet, dass** die Distanzsockel (4) eine unterschiedliche Höhe aufweisen und die Dokumentträger (5) sich teilweise gegenseitig überlappen, wobei jeweils ein Distanzsockel (4) zwischen der Grundplatte (2) und jeweils einem der Dokumentträger (5) angeordnet ist.

2. Wechselhalterung nach Anspruch 1, **dadurch gekennzeichnet, dass** die Dokumentträger (5) mit den Distanzsockeln (4) nach formalästhetischen Gesichtspunkten regelmäßig oder unregelmäßig verteilt auf der Grundplatte (2) angeordnet sind.

3. Wechselhalterung nach Anspruch 2, **dadurch gekennzeichnet, dass** die Dokumentträger (5) mit den Distanzsockeln (4) symmetrisch, unsymmetrisch oder rasterartig verteilt auf der Grundplatte (2) angeordnet sind.

4. Wechselhalterung nach einem der Ansprüche 1 bis 3, **dadurch gekennzeichnet, dass** die auf der Grundplatte (2) angebrachten Dokumentträger (5) gleiche oder unterschiedliche Größenformate aufweisen.

5. Wechselhalterung nach einem der Ansprüche 1 bis 4, **dadurch gekennzeichnet, dass** die Dokumentträger (5) nach Art einer Einlegemappe ausgebildet sind.

6. Wechselhalterung nach einem der Ansprüche 1 bis 5, **dadurch gekennzeichnet, dass** die Distanzsockel (4) zwischen der Grundplatte (2) und den Dokumentträgern (5) verklebt, verschweißt, verschraubt oder verklipst befestigt sind.

7. Wechselhalterung nach einem der Ansprüche 1 bis 6, **dadurch gekennzeichnet, dass** die Dokumentträger (5), die Distanzsockel (4) und die Grundplatte (2) aus einem durchsichtigen Material bestehen.

8. Wechselhalterung nach Anspruch 7, **dadurch gekennzeichnet, dass** das durchsichtige Material ein Glas- oder Kunststoff-Werkstoff ist.

9. Wechselhalterung nach einem der Ansprüche 1 bis 8, **dadurch gekennzeichnet, dass** die Dokumentträger (5), die Distanzsockel (4) und die Grundplatte (2) rechteckförmig ausgebildet sind.

10. Wechselhalterung nach einem der Ansprüche 1 bis 9, **dadurch gekennzeichnet, dass** die Grundplatte (2) mit mindestens einer Aufhängung (3) versehen ist.

11. Wechselhalterung nach einem der Ansprüche 9 und 10, **dadurch gekennzeichnet, dass** die Grundplatte (2) bei rechteckförmiger Ausführung mit zwei Aufhängungen (3) versehen ist, die im Bereich benachbarter Ecken der Grundplatte (2) angeordnet sind.

12. Wechselhalterung nach Anspruch 10 oder 11, **dadurch gekennzeichnet**, die Aufhängung als Loch-Auslassung in der Grundplatte (12) ausgebildet ist.

13. Wechselhalterung nach einem der Ansprüche 1 bis 12, **dadurch gekennzeichnet, dass** die Grundplatte (2) mit einem Standfuß versehen ausgebildet ist.

## Claims

1. Interchangeable holder for documents (6) in the form of photographs, pictures, posters, certificates and the like, said holder having a base plate (2) on which individual document holders (5), into which the documents (6) are inserted, are secured by means of spacer blocks (4), **characterised in that** the spacer blocks (4) are of differing height and the document holders (5) partially overlap each other, one spacer block (4) being arranged between the base plate (2) and each of the document holders (5).

2. Interchangeable holder according to claim 1, **characterised in that** the document holders (5) are arranged with the spacer blocks (4) according to formal aesthetic viewpoints and distributed regularly or irregularly on the base plate (2).

3. Interchangeable holder according to claim 2, **characterised in that** the document holders (5) are arranged with the spacer blocks (4) symmetrically, asymmetrically or distributed in the manner of a grid on the base plate (2).

4. Interchangeable holder according to one of claims 1 to 3, **characterised in that** the document holders (5) attached to the base plate (2) are of identical or differing size formats.

5. Interchangeable holder according to one of claims 1 to 4, **characterised in that** the document holders (5) are designed like pocket folders.

6. Interchangeable holder according to one of claims 1 to 5, **characterised in that** the spacer blocks (4) are secured between the base plate (2) and the document holders (5) by gluing, welding, screwing or by clips.

7. Interchangeable holder according to one of claims 1 to 6, **characterised in that** the document holders (5), the spacer blocks (4) and the base plate (2) consist of a transparent material.

8. Interchangeable holder according to claim 7, **characterised in that** the transparent material is a glass or plastics material.

9. Interchangeable holder according to one of claims 1 to 8, **characterised in that** the document holders (5), the spacer blocks (4) and the base plate (2) are designed rectangular.

10. Interchangeable holder according to one of claims 1 to 9, **characterised in that** the base plate (2) is provided with at least one suspension means (3).

11. Interchangeable holder according to one of claims 9 and 10, **characterised in that** the base plate (2), when it is rectangular in design, is provided with two suspension means (3) which are arranged in the region of adjacent corners of the base plate (2).

12. Interchangeable holder according to claim 10 or 11, **characterised in that** the suspension means is formed as a cut-out hole in the base plate (12).

13. Interchangeable holder according to one of claims 1 to 12, **characterised in that** the base plate (2) is provided with a stand.

## Revendications

1. Fixation interchangeable pour documents (6) sous forme de photographies, d'images, de posters, d'actes et similaires, comprenant une plaque de base (2), sur laquelle des supports de document (5) individuels, dans lesquels sont insérés les documents (6), sont fixés au moyen de socles d'écartement (4), **caractérisée en ce que** les socles d'écartement (4) présentent une hauteur différente et les supports de document (5) se chevauchent en partie mutuellement, un socle respectif d'écartement (4) étant disposé entre la plaque de base (2) et l'un respectif des supports de document (5).

2. Fixation interchangeable selon la revendication 1, **caractérisée en ce que** les supports de document (5) dotés des socles d'écartement (4) sont disposés en étant répartis régulièrement ou non sur la plaque de base (2) selon des points de vue esthétiques.

3. Fixation interchangeable selon la revendication 2, **caractérisée en ce que** les supports de document (5) dotés des socles d'écartement (4) sont disposés en étant répartis de façon symétrique, asymétrique ou en grille sur la plaque de base (2).

4. Fixation interchangeable selon l'une quelconque des revendications 1 à 3, **caractérisée en ce que** les supports de document (5) aménagés sur la plaque de base (2) présentent des formats identiques ou différents.

5. Fixation interchangeable selon l'une quelconque des revendications 1 à 4, **caractérisée en ce que** les supports de document sont conçus à la façon d'une chemise d'insertion.

6. Fixation interchangeable selon l'une quelconque des revendications 1 à 5, **caractérisée en ce que** les socles d'écartement (4) sont fixés par collage, soudage, vissage ou clipsage entre la plaque de base (2) et les supports de document (5).

7. Fixation interchangeable selon l'une quelconque des revendications 1 à 6, **caractérisée en ce que** les supports de document (5), les socles d'écartement (4) et la plaque de base (2) sont constitués d'un matériau transparent.

8. Fixation interchangeable selon la revendication 7, **caractérisée en ce que** le matériau transparent est un matériau en verre ou en matière plastique.

9. Fixation interchangeable selon l'une quelconque des revendications 1 à 8, **caractérisée en ce que** les supports de document (5), les socles d'écartement (4) et la plaque de base (2) présentent une forme rectangulaire.

10. Fixation interchangeable selon l'une quelconque des revendications 1 à 9, **caractérisée en ce que** la plaque de base (2) est pourvue d'au moins un élément de suspension (3).

11. Fixation interchangeable selon l'une quelconque des revendications 9 à 10, **caractérisée en ce que** la plaque de base (2), dans le cas d'une réalisation rectangulaire, est pourvue de deux éléments de suspension (3) qui sont disposés dans la zone des coins voisins de la plaque de base (2).

12. Fixation interchangeable selon la revendication 10 ou 11, **caractérisée en ce que** l'élément de suspension est conçu comme une suppression en trou dans la plaque de base (2).

13. Fixation interchangeable selon l'une quelconque des revendications 1 à 12, **caractérisée en ce que** la plaque de base (2) est conçue en étant pourvue d'un pied.
